# FASCICULE DE BREVET EUROPEEN

(11) **EP 0 443 896 B1**
(45) Date de publication et mention de la délivrance du brevet: **11.05.1994**
(21) Numéro de dépôt: 91400247.2
(22) Date de dépôt: 01.02.1991
(51) Int. Cl.: E05B 27/00

(54) **Verrou comprenant un stator dans lequel est monté tournant, pour au moins une plage angulaire, un rotor lié en rotation à une batteuse**
Verschluss mit einem Stator, in welchem ein um mindestens einen Winkelbereich drehbarer, mit einem Mitnehmer rotationsverbundener Rotor angeordnet ist
Lock with a stator wherein is placed a rotor, rotatable at least in an angular region, and connected with a driver

(30) Priorité: 23.02.1990 FR 9002300
(43) Date de publication de la demande: 28.08.1991
(73) Titulaire: VACHETTE, 75011 Paris (FR)
(72) Inventeur: Mangin, Robert, F-10600 Saint Benoit sur Seine (FR); Masson, Gilles, F-10300 Sainte Savine (FR); Habert, Hervé, F-10150 Pont Sainte Marie (FR); Corniot, Jacky, F-10500 Pont Sainte Marie (FR)
(74) Mandataire: Peuscet, Jacques

(56) Documents cités:
- CH-A- 306 318
- CH-A- 340 152
- GB-A- 1 079 068
- US-A- 2 093 925

## Description

L'invention est relative à un verrou du genre de ceux qui comprennent un stator dans lequel est monté tournant, pour au moins une plage angulaire, un rotor lié en rotation à une batteuse, propre à commander un mécanisme de serrure, des organes de sélection, mobiles radialement, étant prévus pour bloquer en rotation le rotor relativement au stator lorsqu'ils ne sont pas correctement effacés, tandis que la rotation du rotor est autorisée lorsques lesdits organes de sélection sont correctement effacés par une clé conforme introduite dans le verrou,
- le stator et/ou le rotor comportant un logement cylindrique de révolution dans lequel est destinée à être engagée la clé ;
- les organes de sélection étant propres à faire saillie dans ce logement sous l'action de moyens élastiques ;
- des moyens de liaison escamotables étant prévus pour établir une liaison entre la clé et le rotor lorsque tous les organes de sélection ont été correctement effacés, le rotor restant bloqué en rotation relativement au stator si une clé non conforme, ou une pièce équivalente, a été introduite dans le stator.

CH-A-340 152 montre un verrou de ce genre destiné à assurer une haute sécurité. L'introduction d'une clé conforme permet d'effacer correctement les organes de sélection et d'actionner le rotor. Dans un mode de réalisation particulier, pour augmenter la sécurité, le verrou comporte des organes de sélection secondaires sollicités par des billes placées dans des logements formant rampes, à la séparation rotor/stator. Pour que le fonctionnement du verrou, selon ce mode de réalisation particulier soit possible, il faut que les organes de sélection secondaires, qui sont poussés radialement vers l'intérieur, puissent entrer, par leurs extrémités, dans des empreintes correspondantes de la clé, au début de la rotation du rotor.

Il apparaît donc que la liaison en rotation de la clé et du rotor n'est pas assurée par ces organes de sélection secondaires puisqu'il est nécessaire qu'un mouvement de rotation du rotor débute pour que ces organes de sélection secondaires passent en position active et s'engagent dans les empreintes de la clé.

L'invention a pour but, surtout de fournir un verrou dans lequel la liaison en rotation entre la clé et le rotor est établie par le mouvement d'introduction longitudinale de la clé, de sorte qu'une clé non conforme puisse tourner folle dans le logement de clé.

Il est souhaitable, en outre, que le verrou soit d'une construction simple avec un nombre de pièces aussi réduit que possible.

Selon l'invention, un verrou du genre défini précédemment est caractérisé par le fait que le rotor est monté coulissant dans le stator et comprend une partie en forme de manchon engagée dans un logement annulaire du stator et que des moyens élastiques sont prévus entre le rotor et le stator pour provoquer leur coulissement relatif, les organes de sélection étant agencés pour empêcher un tel coulissement tant qu'ils ne sont pas correctement effacés, les moyens de liaison escamotables étant prévus pour établir une liaison en rotation entre la clé et le rotor et étant mis en action par le coulissement du rotor relativement au stator de sorte qu'une clé non conforme puisse tourner folle dans le logement, les susdits moyens de liaison étant agencés pour ramener le rotor dans une position de repos, à l'encontre des moyens élastiques, lors du retrait d'une clé conforme.

Avantageusement, les moyens de liaison escamotables entre clé et rotor comprennent, du côté du rotor, un pion mobile radialement faisant saillie, vers l'extérieur, dans un évidement du stator comportant une rampe propre à pousser radialement vers l'intérieur le pion lors du coulissement du rotor relativement au stator, tandis que l'extrémité radiale intérieure du susdit pion est propre à faire saillie dans un alésage du rotor, prolongeant le logement du stator, de manière à pénétrer dans un évidement prévu en bout de clé, ce pion étant sollicité radialement vers l'extérieur par un ressort.

De préférence, les organes de sélection comprennent des paillettes dont le plan moyen est orthogonal à la direction de l'axe du logement du stator, ces paillettes étant disposées dans des chambres du stator parallèlement, les unes derrière les autres, et comportant deux extrémités de plus grande largeur et une partie intermédiaire plus étroite, chaque paillette traversant une ouverture prévue dans la paroi du manchon du rotor, chacune de ces ouvertures du rotor comprenant deux parties d'étendue angulaire différente, décalées axialement, communiquant par un passage plus étroit, l'ensemble étant tel que, en position de repos, une extrémité large d'une paillette se trouve engagée dans la partie d'étendue angulaire réduite de l'ouverture du rotor et bloque ainsi en rotation le rotor relativement au stator, tandis que lorsque les paillettes sont correctement effacées, la partie étroite de chaque paillete se trouve en face du passage de l'ouverture correspondante, ce qui permet le coulissement du rotor relativement au stator, la susdite partie étroite de la paillette arrivant alors dans la partie d'étendue angulaire plus importante de l'ouverture, ce qui permet au rotor de tourner relativement au stator sur une plage angulaire correspondante.

L'invention consiste, mises à part les dispositions exposées ci-dessus, en un certain nombre d'autres dispositions dont il sera plus explicitement question ci-après à propos d'un exemple de réalisation décrit avec référence au dessin ci-annexé, mais qui n'est nullement limitatif.

La figure 1, de ce dessin, est une coupe verticale axiale d'un verrou au repos conforme à un mode de réalisation de l'invention.

La figure 2 montre, semblablement à la figure 1, le verrou alors qu'une clé conforme a été introduite et que la batteuse s'est déplacée en translation.

La figure 3 est une coupe suivant la ligne III-III, figure 1.

La figure 4, enfin, est une vue partielle de dessus d'ouvertures du rotor destinées à être traversées par un organe de sélection.

En se reportant aux figures 1 à 4 des dessins, on peut voir un verrou 1 comprenant un stator 2 dans lequel est monté tournant, pour une plage angulaire d'étendue A (figure 3), un rotor 3 lié en rotation à une batteuse 4, propre à commander un mécanisme de serrure.

Dans la réalisation considérée, le rotor 3 et la batteuse 4 forment une seule et même pièce et l'on considérera, par la suite, que le rotor et la batteuse sont confondus. Les deux pièces pourraient cependant être réalisées séparément, des moyens de liaison au moins en rotation étant prévus entre les deux pièces.

Des organes de sélection 5, constitués par des paillettes 6 sont montés mobiles radialement dans des chambres 7 du stator. Les paillettes 6 ont leur plan moyen orthogonal à l'axe du stator et sont parallèles, en étant disposées les unes derrière les autres. Chaque paillette est sollicitée radialement vers l'intérieur par un ressort 8 comprimé entre l'extrémité extérieure de la paillette et une paroi cylindrique extérieure solidaire du stator 2.

Les chambres 7, prévues pour les paillettes, débouchent dans un logement axial 9 cylindrique de révolution, prévu dans le stator 2.

Chaque paillette 6 comporte deux extrémités élargies 6a, 6b et une partie intermédiaire 6c plus étroite. La tranche de l'extrémité intérieure 6b, faisant saillie dans le logement 9, a une forme convexe comme visible sur la figure 3.

Le rotor 3, du côté éloigné de la batteuse 4, comporte un manchon cylindrique 3a monté coulissant et rotatif dans une chambre annulaire 10 prévue dans le stator 2. La chambre 10 est fermée par une paroi transversale 11 du côté de l'entrée de la clé, tandis que cette chambre 10 s'ouvre, du côté opposé, dans un alésage 12 qui débouche à l'extérieur. La partie 3b du rotor, logée dans cet alésage, a une épaisseur radiale supérieure à celle du manchon 3a et sa surface cylindrique intérieure délimite un alésage 3c dans le prolongement du logement 9. Des ressorts 13 sont prévus entre l'extrémité intérieure du manchon 3a et la paroi 11, pour travailler en compression et repousser le rotor 3 de manière à avoir tendance à l'écarter de la paroi 11.

Chaque paillette 6 traverse une ouverture 14 correspondante prévue dans le manchon 3a du rotor. La dimension, ou épaisseur axiale, d'une ouverture 14 suivant une direction parallèle à l'axe commun du rotor et du stator, est supérieure au double de l'épaisseur d'une paillette 6. L'ouverture 14 comporte une partie 14a (voir figure 4), plus proche de la batteuse, d'étendue angulaire réduite, correspondant sensiblement à celle de l'extrémité élargie 6a de la paillette associée. Ainsi, en position de repos, lorsque cette extrémité 6a fait saillie dans la partie 14a de l'ouverture, la paillette bloque en rotation le rotor 3 et donc la batteuse, relativement au stator 2.

La partie 14a communique avec une partie 14b (figure 4) d'étendue angulaire plus importante, égale à A (figure 3), située vers la paroi 11. La communication entre les deux parties 14a, 14b est assurée par un passage 14c dont la largeur est juste suffisante pour permettre le passage de la partie étroite 6c de la paillette. La dimension axiale de la partie 14b est suffisante pour que l'épaisseur de la paillette puisse être engagée dans cette partie.

Des moyens de liaison L sont prévus pour établir une liaison en rotation entre le rotor 3 et une clé conforme 15 introduite dans le logement 9 du stator, lorsque toutes les paillettes 6 ont été correctement effacées.

Ces moyens de liaison L, escamotables, comprennent, du côté du rotor 3, un pion 16 mobile radialement comprenant une tête 16a de plus fort diamètre faisant saillie, vers l'extérieur, dans un évidement 17 du stator comportant une rampe 18 propre à pousser radialement vers l'intérieur le pion 16 lors du coulissement du rotor 3. Ce pion 16 comporte une tige 16b de plus faible diamètre, solidaire de la tête 16a, propre à traverser le fond d'un alésage borgne, prévu dans la partie 3b du rotor, pour faire saillie dans l'alésage 3c prolongeant le logement 9. Un ressort en hélice 19, disposé autour de la tige 16b, entre le fond du logement et la tête 16a, est propre à repousser le pion 16 vers l'extérieur pour le maintenir en appui contre la rampe 18.

L'évidement 17 est aligné avec les évidements du stator 2 dans lesquels sont logés les ressorts 8 des paillettes, ces évidements débouchant sur l'extérieur de la surface du stator. La fermeture de ces évidements est assurée par une pièce rapportée 20 fixée sur le stator, pièce sur laquelle est prévue la rampe 18.

La clé 15, comme visible sur la figure 2, comporte une tige de révolution comportant des parties de diamètres différents (reliées par des surfaces de transition tronconiques) agencées de telle sorte que, lorsque la clé 15 a été introduite dans le logement 9 du stator, les paillettes 6 sont correctement effacées, c'est-à-dire que toutes les parties intermédiaires 6c sont alignées au droit de l'épaisseur du manchon 3a, ce qui permet au rotor 3 et à la batteuse 4 de se déplacer, sous l'action du ressort 13, vers la gauche du dessin selon la représentation.

La clé 15 comporte, en bout, un évidement 21 dans lequel est propre à s'engager l'extrémité de la tige 16b. L'étendue angulaire de cet évidement 21 est sensiblement égale à celle de la tige 16b de sorte que la liaison en rotation entre la clé 15 et le rotor 3 soit assurée sensiblement sans jeu angulaire.

Un ressort de torsion 22 est prévu autour de l'extrémité du stator 2 voisine de la batteuse pour exercer un couple de rappel de la batteuse 4 relativement au stator 2 et pour ramener la batteuse en position zéro.

Ceci étant, le fonctionnnement du verrou des figures 1 à 4 est le suivant.

En position zéro, ou position de repos, les pièces se trouvent dans les positions représentées sur la figure 1 et les paillettes 6 bloquent le rotor 3 en translation et en rotation vis-à-vis du stator 2 car les têtes élargies 6a des paillettes sont engagées, au moins partiellement, dans la partie 14a, d'étendue angulaire réduite, de l'ouverture 14 correspondante.

Lorsqu'une clé conforme 15 est introduite dans le logement 9 du stator, et dans l'alésage 3c du rotor, les paillettes 6 sont correctement effacées et les parties étroites 6c sont alignées au niveau de l'épaisseur du manchon 3a.

Sous l'action des ressorts 13, le rotor 3 se déplace vers la gauche, comme représenté sur la figure 2, les parties étroites 6c des paillettes traversant les passages 14c correspondants, pour se retrouver dans la partie 14b de plus grande étendue angulaire.

Le déplacement en coulissement du rotor 3 provoque la coopération de la tête 16a du pion 16 avec la rampe 18.

Le pion 16 est donc poussé radialement vers l'intérieur et sa tige entre dans l'évidement 21 établissant la liaison en rotation entre la clé 15 et l'ensemble du rotor 3 et de la batteuse 4.

Il est à noter que, généralement, l'évidement 21 ne se trouve pas au droit de la tige 16b, car la clé est introduite dans une position angulaire relative quelconque. Il en résulte que l'alignement des parties 6c est assuré mais que le pion 16 ne peut descendre radialement vers l'intérieur car la tige de ce pion vient en butée contre l'extrémité cylindrique de la clé 15 dans une zone où l'évidement 21 n'est pas présent. Il suffit à l'utilisateur de faire tourner la clé, dans le verrou, d'un peu moins d'un tour, dans un sens quelconque, pour que l'évidement 21 passe devant la tige 16b. A ce moment, sous la poussée des ressorts 13 et l'action de la rampe 18, la tige 16b peut entrer dans l'évidement 21 et le rotor, avec la batteuse 4, se déplacer en translation.

En faisant tourner la clé 15, l'utilisateur entraîne le rotor 3 et la batteuse 4, à l'intérieur de la plage angulaire A et commande la serrure.

Le retour à zéro est assuré par le ressort 22.

Le retrait de la clé 15 provoque le recul du rotor 3 et de la batteuse 4 par coopération de la tige 16b et de l'extrémité de l'évidement 17 le plus éloigné de l'entrée de clé. Le blocage en translation du rotor 3, relativement au stator 2, dans la position reculée, est assuré par le déplacement des paillettes 6 qui ne sont plus correctement effacées.

Si une clé non conforme est introduite dans le logement 9, l'alignement des parties étroites 6c des paillettes n'est pas assuré, et le blocage en translation du rotor 3 et de la batteuse 4, relativement au stator 2, subsiste. Dans ces conditions, le pion 16 ne peut être déplacé radialement vers l'intérieur.

Aucune liaison en rotation ne peut s'établir entre la clé non conforme et le rotor 3.

La clé non conforme va tourner librement à l'intérieur du stator 2 et du rotor 3, sans commander la batteuse 4.

Le caractère débrayable du verrou est ainsi assuré, et les paillettes 6 ne peuvent être cisaillées par une telle action.

## Revendications

1. Verrou, comprenant un stator (2) dans lequel est monté tournant, pour au moins une plage angulaire, un rotor (3) lié en rotation à une batteuse, propre à commander un mécanisme de serrure, des organes de sélection (5), mobiles radialement, étant prévus pour bloquer en rotation le rotor relativement au stator lorsqu'ils ne sont pas correctement effacés, tandis que la rotation du rotor est autorisée lorsques lesdits organes de sélection sont correctement effacés par une clé conforme introduite dans le verrou,
- le stator (2) et/ou le rotor (3) comportant un logement cylindrique (9) de révolution dans lequel est destinée à être engagée la clé (15) ;
- les organes de sélection (5) étant propres à faire saillie dans ce logement (9) sous l'action de moyens élastiques (8) ;
- des moyens de liaison escamotables (L) étant prévus pour établir une liaison entre la clé (15) et le rotor lorsque tous les organes de sélection ont été correctement effacés, le rotor (3) restant bloqué en rotation relativement au stator si une clé non conforme, ou une pièce équivalente, a été introduite dans le stator, **caractérisé par le fait** que le rotor (3) est monté coulissant dans le stator (2) et comprend une partie en forme de manchon (3a) engagée dans un logement annulaire (10) du stator (2) et que des moyens élastiques (13) sont prévus entre le rotor (3) et le stator (2) pour provoquer leur coulissement relatif, les organes de sélection (5) étant agencés pour empêcher un tel coulissement tant qu'ils ne sont pas correctement effacés, les moyens de liaison escamotables (L) étant prévus pour établir une liaison en rotation entre la clé (15) et le rotor (3) et étant mis en action par le coulissement du rotor relativement au stator de sorte qu'une clé non conforme puisse tourner folle dans le logement, les susdits moyens de liaison (L) étant agencés pour ramener le rotor (3) dans une position de repos, à l'encontre des moyens élastiques (13), lors du retrait d'une clé conforme.

2. Verrou selon la revendication 1, caractérisé par le fait que les moyens de liaison (L) escamotables entre clé (15) et rotor (3) comprennent, du côté du rotor, un pion (16) mobile radialement faisant saillie, vers l'extérieur, dans un évidement (17) du stator (2) comportant une rampe (18) propre à pousser radialement vers l'intérieur le pion (16) lors du coulissement du rotor (3) relativement au stator (2), tandis que l'extrémité radiale intérieure du susdit pion est propre à faire saillie dans un alésage (3c) du rotor, prolongeant le logement (9) du stator, de manière à pénétrer dans un évidement (21) prévu en bout de clé, ce pion (16) étant sollicité radialement vers l'extérieur par un ressort (19).

3. Verrou selon la revendication 1 ou 2, caractérisé par le fait que les organes de sélection (5) comprennent des paillettes (6) dont le plan moyen est orthogonal à la direction de l'axe du logement (9) du stator, ces paillettes (6) étant disposées dans des chambres (7) du stator parallèlement, les unes derrière les autres, et comportant deux extrémités de plus grande largeur (6a, 6b) et une partie intermédiaire (6c) plus étroite, chaque paillette traversant une ouverture (14) prévue dans la paroi (11) du manchon (3a) du rotor (3), chacune de ces ouvertures (14) du rotor comprenant deux parties (14a, 14b) d'étendue angulaire différente, décalées axialement, communiquant par un passage (14c) plus étroit, l'ensemble étant tel que, en position de repos, une extrémité large (6a) d'une paillette se trouve engagée dans la partie d'étendue angulaire réduite (14a) de l'ouverture (14) du rotor (3) et bloque ainsi en rotation le rotor relativement au stator (2), tandis que lorsque les paillettes (6) sont correctement effacées, la partie étroite (6c) de chaque paillete se trouve en face du passage (14c) de l'ouverture (14) correspondante, ce qui permet le coulissement du rotor relativement au stator, la susdite partie étroite (6c) de la paillette (6) arrivant alors dans la partie d'étendue angulaire plus importante (14b) de l'ouverture (14), ce qui permet au rotor (3) de tourner relativement au stator sur une plage angulaire correspondante (A).

## Claims

1. Lock, comprising a stator (2) in which there is mounted so as to rotate, through at least a range of angles, a rotor (3) connected for rotation with a driver, capable of controlling a lock mechanism, selection members (5), movable radially, being provided to block the rotor in rotation relative to the stator when they are not correctly neutralised, while the rotation of the rotor is permitted when the said selection members are correctly neutralised by a correct key introduced into the lock,
- the stator (2) and/or the rotor (3) having a cylindrical seating (9), generated by revolution, in which the key (15) is intended to be engaged;
- the selection members (5) being capable of projecting into the seating (9) under the action of resilient means (8);
retractable connecting means (L) being provided to establish a connection between the key (15) and the rotor when all the selection members have been correctly neutralised, the rotor (3) remaining blocked in rotation relative to the stator if an incorrect key, or an equivalent member, has been introduced into the stator, characterised in that the rotor (3) is mounted so as to slide in the stator (2) and comprises a portion in the shape of a sleeve (3a) engaged in an annular seating (10) of the stator (2) and in that resilient means (13) are provided between the rotor (3) and the stator (2) to cause them to slide relative to one another, the selection members (5) being arranged so as to prevent such sliding when they are not correctly neutralised, the retractable connecting means (L) being provided to establish a connection in rotation between the key (15) and the rotor (3) and being brought into action by the sliding of the rotor relative to the stator so that an incorrect key can turn loosely in the seating, the aforesaid connecting means (L) being arranged to bring the rotor (3) into a rest position, counter to the resilient means (13), during the withdrawal of a correct key.

2. Lock according to Claim 1, characterised in that the retractable connecting means (L) between key (15) and rotor (3) comprise, on the rotor side, a radially movable stud (16) projecting, towards the outside, in a recess (17) of the stator (2) having a ramp (18) capable of pushing the stud (16) radially towards the inside during the sliding of the rotor (3) relative to the stator (2), while the inner radial end of the aforesaid stud is capable of projecting into a bore (3c) of the rotor, extending the seating (9) of the stator, in such a way as to penetrate into a recess (21) provided at the end of the key, the stud (16) being urged radially towards the outside by a spring (19).

3. Lock according to Claim 1 or 2, characterised in that the selection members (5) comprise blades (6) the middle plane of which is orthogonal to the direction of the axis of the seating (9) of the stator, the blades (6) being arranged in chambers (7) of the stator, parallel and one behind the other, and having two ends of greater width (6a, 6b) and a narrower intermediate portion (6c), each blade passing through an opening (14) provided in the wall (11) of the sleeve (3a) of the rotor (3), each of the openings (14) of the rotor comprising two portions (14a, 14b) having a different angular extent and offset axially, communicating by means of a narrower passage (14c), the whole being such that, in the rest position, a wide end (6a) of a blade is engaged in the portion of reduced angular extent (14a) of the opening (14) of the rotor (3) and thus blocks the rotor in rotation relative to the stator (2), while when the blades (6) are correctly neutralised, the narrow portion (6c) of each blade is located opposite the passage (14c) of the corresponding opening, thus allowing the rotor to slide relative to the stator, the aforesaid narrow portion (6c) of the blade (6) then arriving in the portion of greater angular extent (14b) of the opening (14), thus allowing the rotor (3) to turn relative to the stator through a corresponding range of angles (A).

## Patentansprüche

1. Riegel mit einem feststehenden Teil (2), in welchem ein drehfest mit einer Dreheinrichtung (4) verbundenes Drehteil (3) über mindestens einen Winkelbereich drehbar angeordnet ist, mit welchem ein Schloßmechanismus betätigbar ist, wobei der Riegel in radialer Richtung bewegbare Auswahlorgane (5) aufweist, die dazu vorgesehen sind, das Drehteil relativ zum feststehenden Teil in seiner Drehbewegung zu blockieren, wenn sie nicht korrekt zurückgestellt sind, während die Drehung des Drehteils freigegeben ist, wenn die Auswahlorgane mittels eines in den Riegel eingeführten passenden Schlüssels (15) korrekt zurückgestellt sind,
- wobei das feststehende Teil (2) und/oder das Drehteil (3) eine zylindrische Drehaufnahme (9) zum Einführen des Schlüssels (15) aufweist;
- wobei die Auswahlorgane (5) unter der Einwirkung elastischer Mittel (8) in diese Aufnahme (9) hineinragen können;
- und wobei einziehbare Verbindungsmittel (L) vorgesehen sind, zur Herstellung einer Verbindung zwischen dem Schlüssel (15) und dem Drehteil, wenn die Auswahlorgane korrekt zurückgestellt sind, während das Drehteil (3) in seiner Drehung relativ zum feststehenden Teil blockiert bleibt, wenn ein nicht passender Schlüssel oder ein diesem äquivalentes Teil in das feststehende Teil eingeführt worden ist, **dadurch gekennzeichnet,** daß das Drehteil (3) im feststehenden Teil (2) verschiebbar angeordnet ist und einen hülsenförmigen Abschnitt (3a) aufweist, der in eine ringförmige Aufnahme (10) des feststehenden Teils (2) eingeführt ist, daß elastische Mittel (13) zwischen dem Drehteil (3) und dem feststehenden Teil (2) vorgesehen sind, um deren relative Verschiebebewegung herbeizuführen, daß die Auswahlorgane (5) so betätigt werden, daß sie eine solche Verschiebebewegung verhindern, sofern sie nicht korrekt zurückgestellt sind, und daß die einziehbaren Verbindungsmittel (L) vorgesehen sind, um eine drehfeste Verbindung zwischen dem Schlüssel (15) und dem Drehteil (3) herzustellen und durch die Verschiebebewegung des Drehteils relativ zum feststehenden Teil in der Weise betätigt werden, daß ein nicht passender Schlüsselsich frei im Lager drehen kann, während das Drehteil (3) entgegen der Wirkung der elastischen Mittel (13) in eine Ruhelage zurückgeführt wird, wenn ein passender Schlüssel herausgezogen wird.

2. Riegel nach Anspruch 1, dadurch gekennzeichnet, daß die einziehbaren Verbindungsmittel (L) zwischen dem Schlüssel (15) und dem Drehteil (3) auf der Drehteilseite ein in radialer Richtung bewegbares Metallstück (16) aufweisen, das nach außen in eine Ausnehmung (17) des feststehenden Teils (2) vorsteht, welches eine Schrägfläche (18) aufweist, mit welcher das Metallstück (16) während der Verschiebebewegung des Drehteils (3) relativ zum feststehenden Teil (2) radial nach innen drückbar ist, während das in radialer Richtung gesehen innenliegende Ende des Metallstücks in eine Bohrung (3c) des Drehteils hineinragen kann, die eine Verlängerung der Aufnahme (9) des feststehenden Teils darstellt, und zwar in der Weise, daß es in eine am Ende des Schlüssels vorgesehene Ausnehmung (21) hineinragen kann, und daß dieses Metallstück (16) von einer Feder (19) in radialer Richtung nach außen belastet wird.

3. Riegel nach Anspruch 1 oder 2, dadurch gekennzeich net, daß die Auswahlorgane (5) Plättchen (6) aufweisen, deren Mittelebene senkrecht zur Achsrichtung der Aufnahme (9) des feststehenden Teils liegt und welche in Kammern (7) im feststehenden Teil parallel hintereinander angeordnet sind und zwei Enden mit größerer Breite (6a, 6b) und einen schmaleren Zwischenabschnitt (6c) aufweisen, wobei jedes Plättchen durch eine in der Wandung (11) der Hülse (3a) des Drehteils (3) vorgesehene Öffnung (14) hindurchgeführt ist und jede dieser Öffnungen (14) im Drehteil zwei axial versetzte Abschnitte (14a, 14b) von unterschiedlicher Winkelerstreckung aufweist, welche über einen engeren Durchlaß (14c) in Verbindung stehen, wobei die Anordnung sc getroffen ist, daß in Ruhelage ein breites Ende (6a) eines Plättchens in den Abschnitt (14a) mit dem kleineren Winkelbereich der Öffnung (14) des Drehteils (3) eingeführt ist und damit die Drehbewegung des Drehteils relativ zum feststehenden Teil (2) blockiert, während sich bei korrekter Rückstellung der Plättchen (6) der schmale Abschnitt (6c) jedes Plättchens gegenüber dem Durchlaß (14c) der entsprechenden Öffnung (14) befindet, was die Verschiebebewegung des Drehteils relativ zum feststehenden Teil gestattet, wobei der schmale Abschnitt (6c) des Plättchens (6) nun in den Abschnitt (14b) mit dem größeren Winkelbereich der Öffnung (14) gelangt, wodurch sich das Drehteil (3) relativ zum feststehenden Teil über einen entsprechenden Winkelbereich (A) drehen kann.
